# EUROPÄISCHE PATENTSCHRIFT

(11) **EP 0 017 778 B1**
(45) Veröffentlichungstag und Bekanntmachung des Hinweises auf die Patenterteilung: **25.11.1981**
(21) Anmeldenummer: 80101415.0
(22) Anmeldetag: 18.03.1980
(51) Int. Cl.: C13K 11/00

(54) **Verfahren zur Herstellung eines wasserfreien, rieselfähigen, kristallinen, Fruktose enthaltenden Materials**
Process for preparing an anhydrous, free-flowing and crystalline material containing fructose
Procédé pour la préparation d'un produit anhydre, épandable et cristallin contenant du fructose

(30) Priorität: 13.04.1979 US 29699
(43) Veröffentlichungstag der Anmeldung: 29.10.1980
(73) Patentinhaber: CHIMICASA GMBH, CH-7000 Chur (CH)
(72) Erfinder: Dwivedi, Basant K., Randolph, New Jersey (US); Raniwala, Subodh Kumar, Vernonhills Illinois 60061 (US)
(74) Vertreter: Hach, Hans Karl

## Beschreibung

Die Erfindung betrifft ein Verfahren zur Herstellung eines wasserfreien, rieselfähigen, kristallinen, Fruktose enthaltenden Materials.

Kristalline Fruktose wird kommerziell hergestellt durch einen sehr komplizierten und zeitraubenden Kristallisierungsprozeß, der verhältnismäßig ausgefallene Verfahrensmechanismen und Apparate verlangt, sowie eine sorgfältige Kontrolle der Verfahrensbedingungen, um die Herstellung eines befriedigenden kristallinen Fruktoseproduktes zu gewährleisten. Wie bekannt, können anhydrische Fruktosekristalle sowohl durch Kristallisation von wäßrigen Lösungen als auch von wäßrigen, alkoholischen Lösungen gewonnen werden, wie zum Beispiel wäßrigen Methanol- und wäßrigen Äthanol-Lösungen von Fruktose. Die Verwendung von Lösungsmitteln in Fruktoselösungen ist unerwünscht vom gesundheitlichen Gesichtspunkt her und weil man das Lösungsmittel aus den aus der Lösung ausgefällten Kristallen vor dem Verzehr oder der Verwendung der Kristallfruktose vollständig entfernen muß, und aus wirtschaftlichen Gründen auch das Lösungsmittel aus der für das Verfahren verwendeten Mutterflüssigkeit zurückgewinnen sollte.

Bekannte Verfahren zur Herstellung kristalliner Fruktose aus wäßrigen Lösungen sind nicht zufriedenstellend, da sie eine Vielzahl von Verfahrensschritten erfordern und eine sorgfältige Kontrolle von unterschiedlichen Verfahrensbedingungen und normalerweise nur einen sehr geringen Ertrag an kristalliner Fruktose erbringen.

Zum Beispiel wird in der US-A-3513023 ein Verfahren beschrieben, bei dem von einer Fruktoselösung mit mindestens 95 Gewichtsprozent Fruktosegehalt ausgegangen wird, die dann weiter konzentriert wird unter Vakuum auf einen Wassergehalt von 2 bis 5% und dann auf eine Temperatur von 60° bis 80° F (≈ 15,6° C bis"" 26,7° C) gekühlt wird. (° F bedeutet Grad Fahrenheit; °C bedeutet Grad Celsius.) Eine große Menge der Impfkristalle wird dann der konzentrierten, gekühlten Lösung zugegeben und die Mischung muß dann bei einer niedrigen Temperatur gerührt werden, bis sie eine weiche Masse ist. Diese Masse wird dann verfestigt und bei einer Temperatur unter 150° F ( ≈ 65,5° C) getrocknet. Dieses Verfahren ist nicht zufriedenstellend, weil die Fruktosekonzentration der Ausgangslösung mindestens 95% betragen muß. Außerdem muß die weiche Masse geknetet werden und es dürfen nur reine kristalline Fruktose-Saatkristalle verwendet werden. Dieses bekannte Verfahren ist deshalb unvorteilhaft in bezug auf die Bedingungen zur Behandlung des Materials, wegen hoher Energiekosten und weil es auf die Verwendung reinen Fruktosesirups beschränkt ist.

Ein anderes Verfahren ist in der US-A-3 883 365 beschrieben, das sich mit der Herstellung kristalliner Fruktose aus einer wäßrigen Lösung befaßt. Danach wird zunächst eine gesättigte Fruktoselösung hergestellt, deren pH-Wert zwischen pH 4,5 und 5,5 eingestellt wird, und diese Lösung wird dann mit Fruktosekristallen angeimpft und danach wird die Temperatur der Lösung verringert und die Lösung verdunstet wodurch kristalline Fruktose entsteht, die dann durch Zentrifugieren separiert wird. Dieses bekannte Verfahren erfordert ein sehr sorgfältig kontrolliertes Abkühlen der über 90%igen Fruktoselösung. Die Saatkristalle müssen reine Fruktosekristalle kleiner Kristallgröße sein und der Ertrag ist normalerweise weniger als 50%. Von Zeit zu Zeit muß das Verfahren gestoppt werden und die Lösung, mit der die Kristallisation durchgeführt wird, muß mit zusätzlichem Wasser verdünnt werden, um Übersättigung der Lösung zu vermeiden. Besonders nachteilig ist die Tatsache, daß der pH-Wert in engen Grenzen, nämlich von pH 4,5 bis pH 5,5 eingestellt bleiben muß.

Ein weiteres bekanntes Verfahren zur Herstellung wasserfreier Fruktosekristalle, das ähnlich ist, wie das in der US-A-3 883 365 beschriebene, ist in der US-A-3 928 062 beschrieben. Bei diesem Verfahren wird kristalline Fruktose aus übersättigter Fruktoselösung gewonnen, die mit wasserfreien Kristallen angeimpft wird. Während der Kristallisation wird die Konzentration der flüssigen Phase der Lösung durch aufwendige Maßnahmen in einem engen Rahmen konstant gehalten. Die Ausbeute der gewonnenen Kristalle liegt normalerweise unter 60%. Nachteilig ist auch, daß man die Kühlrate und die Verdunstungsrate in engen Grenzen konstant halten muß.

Ein weiteres Verfahren wird in der US-A-3 929 503 beschrieben, wonach rieselfähige, wasserfreie Partikel von Glukose, Fruktose oder Mischungen davon als Pulver, Pellets, Granulate usw. gewonnen werden, ohne daß die Lösung Kristallisierungsmaßnahmen unterworfen werden muß. Nach diesem Verfahren wird ein sogenanntes Mutterpulver aus wasserfreier Glukose, Fruktose oder Mischungen davon mit einer Ausgangslösung, die 40 bis 90% des gleichen Gehalts wie das Mutterpulver in Lösung enthält, vermischt und geknetet. Die sich ergebende Mischung enthält dann feuchte Partikel mit einem Feuchtigkeitsgehalt von weniger als 7%. Nachteilig bei diesem Verfahren ist, daß gerade bei der günstigsten Konzentration von 95% es sehr schwierig ist, das Pulver gleichmäßig zu verteilen, bedingt durch die Schwierigkeiten beim Vermischen auf Grund der sehr hohen Viskosität. Auch hier liegt der Ertrag nur bei 54%, da das verbleibende Material zurückgeführt werden muß als Mutterpulver und sowohl der Energiebetrag als auch der Verarbeitungsaufwand sehr hoch ist.

Aufgabe der Erfindung ist es, ein Verfahren der eingangs genannten Art so auszugestalten, daß die Nachteile der bekannten Verfahren vermieden werden und mit möglichst geringem Energiebedarf und Verarbeitungsaufwand wasserfreie, rieselfähige, kristalline Fruktose hergestellt werden kann.

Die Erfindung ist gekennzeichnet durch
a) Bereiten einer wäßrigen, Fruktose enthaltenden Ausgangslösung, die etwa 88 bis 96 Gewichtsprozent Fruktose oder eine Mischung aus Fruktose und Glukose enthält und im wesentlichen frei von Verfärbungen ist;
b) Animpfen dieser Ausgangslösung mit 2 bis 15 Gewichtsprozent (bezogen auf das Gesamtgewicht der Ausgangslösung) Saatkristallen aus im wesentlichen der gleichen Substanz, wie sie in der Ausgangslösung gelöst ist, bei einer Teilchengröße der Saatkristalle von 50 bis 250 Mikron, vorzugsweise nicht größer als 200 Mikron, und einer Temperatur der Ausgangslösung von 120° F (≈ 48,9°C)bis 160°F(≈71,1°C);
c) Auskristallisieren der angeimpften Ausgangslösung durch Stehenlassen derselben bei 50° F (≈ 10,0°C) bis 120° F (≈ 48,9° C) in einer Umgebung mit relativer Feuchtigkeit unter 70% für die Dauer von 2 bis 72 - vorzugsweise 36 bis 72 - Stunden; und
d) Abtrennen, Trocknen und gegebenenfalls Zerkleinern - vorzugsweise auf maximal 18 mesh (1,0 mm) der gebildeten Kristalle. (1 Mikron = 10-⁶ Meter)

Die Dauer, während derer man die angeimpfte Ausgangslösung zum Auskristallisieren stehenlassen muß, hängt auch vom Typ und der Größe der eingesetzten Saatkristalle, von der relativen Feuchtigkeit der Umgebungsluft, der Temperatur und dem Feuchtigkeitsgehalt der eingesetzten Ausgangslösung ab. Man kann die optimale Zeitdauer durch Probieren finden.

Die Ausgangslösung, bei der es sich vorzugsweise auch um eine Getreidesiruplösung handeln kann, enthält zweckmäßig 90 bis 95 Gewichtsprozent, vorzugsweise 92 bis 94 Gewichtsprozent, Fruktose und/oder eine Mischung aus Fruktose und Glukose. Wenn man von einer wäßrigen Getreidesiruplösung ausgeht, dann liegt diese in einer geringeren Konzentration vor als das hier für die Ausgangslösung vorgeschrieben ist. In einem solchen Fall wird die Getreidesiruplösung auf den gewünschten Konzentrationsgehalt eingeengt und das geschieht vorzugsweise durch Erhitzen im Vakuum bei Temperaturen von nicht höher als 200° F (≈93,3°C), da bei höheren Temperaturen unerwünschte Verfärbungen in der Siruplösung auftreten können.

Es ist wesentlich für die Durchführung des Verfahrens nach der Erfindung, daß während der Kristallisation die relative Feuchtigkeit der Umgebungsluft auf unter 70% gehalten wird, vorzugsweise unter 50% und bevorzugt zwischen 35 und 45%, und die Temperatur der Umgebung sollte entweder zwischen 50°F (≈10,0°C) bis 90° F (≈ 32,2° C) betragen oder auf diese Temperatur oder eine niedrigere Temperatur während der Kristallisation abgesenkt werden. Die Saatkristalle sollten vorzugsweise eine Größe von 50 bis 150 Mikron haben. Es wurde festgestellt, daß Saatkristalle, die größer sind als 250 micron, nicht innerhalb eines annehmbaren Zeitraumes zur Kristallisierung des Materials aus der wäßrigen Siruplösung führen und deshalb die Wirtschaftlichkeit des Verfahrens beeinträchtigen würden. Außerdem ist die Menge der verwendeten Saatkristalle ein kritischer Aspekt beim Trocknen des kristallinen Endmaterials, das nach dem Verfahren hergestellt wurde. Es wurde festgestellt, daß die Menge der Saatkristalle und der Feuchtigkeitsgehalt der Siruplösung wesentlich für die Dauer der Kristallisierungszeit ist, wenn die Saatkristalle nicht den gleichen Gehalt haben oder vom gleichen Typ sind wie die in der Siruplösung verwendeten. Es wurde festgestellt, daß die Menge der verwendeten Saatkristalle größer sein sollte als 2 Gewichtsprozent, basierend auf dem Gesamtfeststoffanteil der Ausgangslösung, und vorzugsweise 5 bis 15 Gewichtsprozent betragen sollte.

Die Saatkristalle, die in dem Verfahren verwendet werden, können von irgendeiner Quelle herstammen, aber normalerweise sollten es reine Fruktosekristalle sein, eine Mischung von Glukose und Fruktosekristallen oder sie sollten ein Tei! des kristallinen Endproduktes sein, das mit dem Verfahren nach der Erfindung gewonnen wurde, und zwar aus einer früheren Charge. Es ist wichtig, Saatkristalle des gleichen generellen Typs und der gleichen Art des Zuckers in der Ausgangslösung zu verwenden, denn Variationen in der Art der Saatkristalle gegenüber den Lösungsbestandteilen der Ausgangslösung beeinträchtigen die Kristallisation in zeitlicher Hinsicht.

Normalerweise sollten die Saatkristalle der Ausgangslösung zugegeben werden, wenn diese eine Temperatur von 120°F (≈48,9°C) bis 160°F (≈71,1°C), vorzugsweise 130°F (≈54,4°C) bis 140°F (≈60,0°C) hat. Nach dem Animpfen kann die Ausgangslösung in eine Form oder in einen anderen passenden Behälter gefüllt werden und dann bei 50° F (≈10,0° C) bis 80° F (≈26,7°C) und einer relativen Feuchtigkeit von 35% bis 45% der Umgebungsluft für eine Kristallisationszeit von 6 bis 72 Stunden stehengelassen werden. Reine Fruktosesirups benötigen nur eine kurze Zeit, beispielsweise 3 bis 4 Stunden, zum Auskristallisieren, während Getreidesiruplösungen, die eine Mischung von Glukose und Fruktose enthalten, normalerweise einen längeren Zeitraum benötigten, beispielsweise 36 bis 72 Stunden. Nach Beendigung der Kristallisationszeit wird das kristalline Material geerntet und getrocknet mit Trocknungsmethoden, die vom Feuchtigkeitsgehalt des Endproduktes abhängen. Danach werden sie gemahlen, um die rieselfähige, wasserfreie, kristalline Fruktose und Glukose nach der Erfindung zu gewinnen. Es ist wünschenswert und bevorzugt, einen kleinen Prozentsatz des geernteten Materials zurückzuführen und als Saatkristalle für den gleichen Typ Ausgangslösung einer späteren Charge zu verwenden.

Der Grad der Konzentration der Ausgangslösung ist kritisch, da festgestellt wurde, daß, wenn dieser Grad unter 88 Gewichtsprozent liegt, die Lösung pastös bleibt auch nach Zugabe von Saatkristallen und das Kristallisationsprodukt pastenförmig wird, also hart. Es ist dann unmöglich, dieses in eine trockene, rieselfähige, wasserfreie Pulverform zu bringen. Wenn die Ausgangslösung 96 Gewichtsprozent übersteigt, bleibt das eine ziemlich glasige Mischung. Während der Kristallisationszeit wird die Ausgangslösung normalerweise bei Temperaturen von 60° (≈15,6°C) bis 85° F (≈29,4° C), beispielsweise bei Temperaturen von 70° F (≈21,1°C) bis 80°F (≈26,7°C), und einer relativen Feuchtigkeit von 35% bis 45% stehengelassen, bis die Auskristallisierung stattfindet bei physikalischen Bedingungen für das kristalline Endprodukt, die teilweise abhängig sind vom Feuchtigkeitsgehalt der Ausgangslösung.

Es wurde festgestellt, daß das kristalline Produkt, das mit dem Verfahren hergestellt wurde, in großen Pellets während des Kristallisierungsvorgangs sich bildet, von zum Beispiel 3 Gramm, und daß die Kristallisationspellets, die sich so bilden, ziemlich hitzeempfindlich sind. Es wurde festgestellt, daß die Kristallisationspellets keine Feuchtigkeit mehr während des Trocknens verlieren wenn ein bestimmter Feuchtigkeitsgehalt erreicht ist, zum Beispiel 3 bis 5%. Beispielsweise verlieren halbkugelförmige Pellets mit einem Basisdurchmesser von 0,75 inches (≈19 Millimeter) nicht über 3% Feuchtigkeit. Versuche, solche Pellets auf einen geringeren Feuchtigkeitsgehalt zu trocknen, indem man die Pellets höheren Trocknungstemperaturen und Vakuum unterwarf, waren erfolglos, da die Oberfläche trocken wurde aber das Innere der Pellets weich wurde.

Man hat herausgefunden, daß die hitzeempfindlichen, wasserlöslichen Kristallisationspellets nach dem Verfahren auf den gewünschten Feuchtigkeitsgehalt getrocknet werden können durch Abkühlen der Pellets auf eine Temperatur unter 34° (≈1,1°C) und anschließendes Granulieren, zum Beispiel durch Mahlen auf eine Größe von weniger als 18 mesh. Danach können die gemahlenen Pellets bei einer relativen Feuchtigkeit der Umgebung von beispielsweise weniger als 50%, vorzugsweise 35% bis 45%, bei Temperaturen von beispielsweise 110° F (≈43,3°C) bis 160°F (≈71,1°C) getrocknet werden, um rieselfähiges Material mit einem niedrigen Feuchtigkeitsgehalt von beispielsweise 0,5 bis 2% zu erhalten. Die große Hitzeempfindlichkeit der Kristallisationspellets erschwert das Mahlen, da das Produkt zum Schmelzen neigt auf Grund von auftretender Hitze in der Mühle. Wenn die Pellets auf34°F (≈1,1°C) oder niedriger gekühlt sind, können sie gemahlen werden und danach in konventionellen Öfen auf einen niedrigeren Feuchtigkeitsgehalt getrocknet werden.

### Beispiel 1

Getreidesirup mit einer Zusammensetzung wie folgt:

wurde im Vakuum bei 160°F (≈71,1°C) eingeengt auf eine Konzentration von 92 ± 0,5%. Die so gewonnene Ausgangslösung wurde bei einer Temperatur von 160°F (≈71,1°C) mit 5% (Gewichtsprozent bezogen auf das Gesamtgewicht der Ausgangslösung) Saatkristallen angeimpft. Die Saatkristalle hatten eine Größe von 177 bis 250 Mikron und stammten aus einer voraufgegangenen Charge, bei der die gleiche Ausgangslösung wie hier verwendet wurde. Die Saatkristalle enthielten mithin die gleichen Festbestandteile in der gleichen Mischung wie die hier eingesetzte Ausgangslösung.

Die angeimpfte Ausgangslösung wurde in eine Form gefüllt und bei 78°F (≈25,6°C) bei einer relativen Feuchtigkeit der Umgebungsluft von 30% für 24 Stunden stehengelassen. Während dieser Zeit hat Auskristallisation stattgefunden. Die gebildeten Kristalle wurden abgesiebt und dann im Vakuumofen bei 29 Millimeter Quecksilbersäule getrocknet. Der Trockenprozeß erstreckte sich über 16 Stunden. Die Trockentemperatur betrug zunächst 70°F (≈21,1°C) und wurde während der 16 Stunden gleichmäßig auf 200°F (≈93,3°C) erhöht. Die getrockneten Kristalle wurden dann abgekühlt auf eine Temperatur wenige Grad unter 34°F (==1,1°C) und bei dieser Temperatur gemahlen auf eine Korngröße von weniger als 18 mesh (1,0 mm).

Gewonnen wurde körniges, rieselfähiges, farbloses Material der gleichen Feststoffzusammensetzung wie die Ausgangslösung mit einer Reinheit von 99% und einem Ertrag von 45%.

### Beispiel 2

Aus reiner Fruktose und Wasser wurde eine auf 95% konzentrierte Ausgangslösung gewonnen. Diese Ausgangslösung wurde mit 5% (Gewichtsprozent bezogen auf das Gesamtgewicht der Ausgangslösung) Saatkristallen angeimpft. Die Saatkristalle bestanden aus reiner Fruktose und hatten eine Größe von 74 bis 177 Mikron.

Die angeimpfte Ausgangslösung wurde in eine Form gefüllt und bei 80° F (≈26,7° C) bei einer relativen Feuchtigkeit der Umgebungsluft von 45% für 72 Stunden stehengelassen. Während dieser Zeit hat Auskristallisation stattgefunden. Die gebildeten Kristalle wurden abgesiebt und dann im Vakuumofen bei 29 Millimeter Quecksilbersäute getrocknet. Der Trockenprozeß erstreckte sich über4 Stunden. Die Trockentemperatur betrug zunächst 70° C (≈21,1 ° C) und wurde während der 4 Stunden gleichmäßig auf 200°F (≈93,3°C) erhöht. Die getrockneten Kristalle wurden dann abgekühlt auf eine Temperatur wenige Grad unter 34° F (≈1,1°C) und bei dieser Temperatur gemahlen auf eine Korngröße von weniger als 18 mesh (1,0 mm).

### Beispiel 3

Aus reiner Fruktose und Wasser wurde eine auf 93% konzentrierte Ausgangslösung gewonnen. Diese Ausgangslösung wurde mit 10% (Gewichtsprozent bezogen auf das Gesamtgewicht der Ausgangslösung) Saatkristallen angeimpft Die Saatkristalle bestanden aus reiner Fruktose und hatten eine Größe von 74 bis 174 Mikron.

Die angeimpfte Ausgangslösung wurde in eine Form gefüllt und bei 85° F (≈29,4° C) bei einer relativen Feuchtigkeit der Umgebüngsluft von 45% für 12 Stunden stehengelassen. Die gebildeten Kristalle wurden abgesiebt und dann getrocknet und gemahlen.

### Beispiel 4

1 kg (Kilogramm) des nach Beispiel 1 gewonnenen, auf 18 mesh (1,0 mm) gemahlenen Pulvers wurde in einem temperaturgeregelten Ofen in Gegenwart zirkulierender Luft getrocknet wie folgt: Bei einer ersten Charge betrug die Trockenzeit 8 Stunden bei einer Ofentemperatur von 110°F (≈43,3°C) und bei einer Feuchtigkeit der zirkulierenden Luft von 35%. Der erzielte Endfeuchtigkeitsgehalt der getrockneten Kristalle betrug 2%. Eine zweite Charge wurde 4 Stunden bei einer Ofentemperatur von 150°F F (≈65,5° C) und bei einer Feuchtigkeit der zirkulierenden Luft von 35% getrocknet. Der erzielte Endfeuchtigkeitsgehalt der getrockneten Kristalle betrug 1%.

Weitere Versuche, das gleiche Kristallisationsmaterial durch Trocknen in einem konventionellen Ofentrocknungsverfahren auf niedrigeren Endfeuchtigkeitsgehalt einzutrocknen, waren erfolglos.

## Patentansprüche

1. Verfahren zur Herstellung eines wasserfreien, rieselfähigen, kristallinen, Fruktose enthaltenden Materials,gekennzeichnet durch

a) Bereiten einer wäßrigen, Fruktose enthaltenden Ausgangslösung, die etwa 88 bis 96 Gewichtsprozent Fruktose oder eine Mischung aus Fruktose und Glukose enthält und im wesentlichen frei von Verfärbungen ist;
b) Animpfen dieser Ausgangslösung mit 2 bis 15 Gewichtsprozent (bezogen auf das Gesamtgewicht der Ausgangslösung) Saatkristallen aus im wesentlichen der gleichen Substanz, wie sie in der Ausgangslösung gelöst ist, bei einer Teilchengröße der Saatkristalle von 50 bis 250 Mikron und einer Temperatur der Ausgangslösung von 120°F (≈48,9°C) bis 160°F (≈71,1°C);
c) Auskristallisieren der angeimpften Ausgangslösung durch Stehenlassen derselben bei 50° F (≈10,0°C) bis 120°F F (≈48,9°C) in einer Umgebung mit relativer Feuchtigkeit unter 70% für die Dauer von 2 bis 72 Stunden; und
d) Abtrennen, Trocknen und gegebenenfalls Zerkleinern der gebildeten Kristalle.

2. Verfahren nach Anspruch 1, dadurch gekennzeichnet, daß die Kristallisation im Bereich von 50°F (≈10,0° C) bis 120° F (≈48,9° C) mit einer hohen Temperatur begonnen und im Laufe der Kristallisation auf tiefere Temperaturwerte abgesenkt wird.

3. Verfahren nach Anspruch 1, dadurch gekennzeichnet, daß die Kristallisation bei einer Temperatur der angeimpften Ausgangslösung im Bereich von 50° F (≈10,0°C) bis, 90° F (≈32,2° C) durchgeführt wird.

4. Verfahren nach Anspruch 1, dadurch gekennzeichnet, daß die Ausgangslösung eine Getreidesiruplösung mit hohem Fruktosegehalt ist.

5. Verfahren nach Anspruch 1, dadurch gekennzeichnet, daß die Ausgangslösung eine Zucker-Fruktose-Lösung mit 92 bis 94 Gewichtsprozent Fruktose oder eine Mischung von Fruktose und Glukose ist.

6. Verfahren nach Anspruch 1, dadurch gekennzeichnet, daß die Kristallisation durchgeführt wird, indem die angeimpfte Ausgangslösung über einen Zeitraum von 6 bis 72 Stunden stehengelassen wird bei einer relativen Feuchtigkeit der umgebenden Luft kleiner als 50% und einer Temperatur der Ausgangslösung, im Bereich zwischen 50° F (≈10,0° C) und 120°F (≈48,9°C), die innerhalb dieses Temperaturbereichs während der Kristallisation konstant gehalten oder abgesenkt wird.

7. Verfahren nach Anspruch 1, dadurch gekennzeichnet, daß die Saatkristalle aus einer Ausgangslösung der gleichen Zusammensetzung wie die zu behandelnde stammen, jedoch aus einem zu einem früheren Zeitpunkt durchgeführten Verfahren.

8. Verfahren zur Herstellung eines wasserfreien, rieselfähigen, kristallinen, Fruktose enthaltenden Materials nach Anspruch 1, gekennzeichnet durch
a) Bereiten einer wäßrigen, Fruktose enthaltenden Ausgangslösung, die etwa 90 bis 95 Gewichtsprozent Fruktose oder eine Mischung aus Fruktose und Glukose enthält;
b) Animpfen bei einer Teilchengröße der Saatkristalle von 50 bis 200 Mikron;
c) Auskristallisieren der angeimpften Ausgangslösung durch Stehenlassen derselben bei 60° F (≈15,6° C) bis 85° F (≈29,4° C) in einer Umgebung mit relativer Feuchtigkeit unter 70% für die Dauer von 6 bis 72 Stunden.

9. Verfahren nach Anspruch 1 oder 8, dadurch gekennzeichnet, daß die abgetrennten Kristalle bei einer Temperatur von weniger als 34° F (≈1,1°C} gemahlen und anschließend auf einen Feuchtigkeitsgehalt von nicht mehr als 2% getrocknet werden.

10. Verfahren nach Anspruch 9, dadurch gekennzeichnet, daß die gemahlenen Kristalle bei einer relativen Feuchtigkeit von weniger als 50% in der Umgebungsluft und einer Temperatur der Umgebungsluft von 110°F (≈43,3°C) bis 160°F (≈71,1°C) auf einen Feuchtigskeitsgehalt von 0,5% bis 2,0% (Gewichtsprozent) getrocknet werden.

## Claims

1. Process for the preparation of anhydrous, freeflowing, crystalline, fructose-containing material, characterized by
a) preparation of an aqueous, fructose-containing starting solution containing approximately 88 to 96% by weight of fructose or a mixture of fructose and glucose and which is substantially free from discolourations;
b) seeding this starting solution with 2 to 15% by weight (based on the total weight of the starting solution) of seed crystals of substantially the same substance as is dissolved in the starting solution in the case of a seed crystal particle size of 50 to 250 microns and a starting solution temperature from 120°F F (≈48,9°C) to 160° F (≈71,1 °C);
c) crystallizing out the seeded starting solution by leaving to stand at between 50° F (≈10,0°C) and 120°F (≈48,9°C) in an environment with a relative humidity below 70% between a period of 2 to 72 hours; and
d) separating, drying and optionally crushing the crystals formed.

2. Process according to claim 1, characterized in that crystallization is started at a high temperature in the range 50° F (≈10,0° C) to 120°F (≈48,9°C) and during crystallization the temperature is reduced.

3. Process according to claim 1, characterized in that crystallization is performed at a seeded starting solution temperature in the range 50°F F (≈ 10,0°C) to 90° F (≈32,2°C).

4. Process according to claim 1, characterized in that the starting solution is a cereal syrup solution with a high fructose content.

5. Process according to claim 1, characterized in that the starting solution is a sugar-fructose solution with 92 to 94% by weight of fructose or a mixture of fructose and glucose.

6. Process according to claim 1, characterized in that crystallization is performed in that the seeded starting solution is left to stand for a period of 60 to 72 hours at a relative humidity of the surrounding air below 50% and a starting solution temperature in the range between 50° F (≈10,0°C) and 120°F (≈48,9°C), which is kept constant within this temperature range during crystallization or is reduced.

7. Process according to claim 1, characterized in that the seed crystalls come from a starting solution with the same composition as that to be treated, but from a process performed at an earlier time.

8. Process for the preparation of anhydrous, free-flowing, crystalline, fructose-containing material according to claim 1, characterized by
a) preparation of anaqueous, fructose-containing starting solution containing approximately 90 to 95% by weight of fructose or a mixture of fructose and glucose;
b) seeding in the case of a seed crystal particle size of 50 to 200 microns;
c) crystallizing out the seeded starting solution by leaving it to stand at 60° F (≈15,6°C) to 85°F (≈29,4°C) in an environment with a relative humidity below 70% for a period of 6 to 72 hours.

9. Process according to claims 1 or 8, characterized in that the separated crystals are ground at a temperature of less than 34° F (≈1,1°C) and subsequently dried to a moisture content of no more than 2%.

10. Process according to claim 9, characterized in that the ground crystals are dried with a relative humidity of the surrounding air of less than 50% and a surrounding air temperature of 110°F (≈43,3°C) to 160°F (≈71,1°C) are dried to a moisture content of 0,5 to 2,0% by weight.

## Revendications

1. Procédé de fabrication d'une matière anhydre, cristalline, fine et sèche au point de couler comme de l'eau qui ruisselle, à savoir une matière contenant du fructose, caractérisé par
a) la préparation d'une solution aquese de départ contenant du fructose ou un mélange de fructose et de glucose en quantité variant de 88 à 96% en poids environ, laquelle solution est pratiquement exempte de décolorations,
b) l'ensemencement de cette solution de départ au moyen de cristaux germes essentiellement de la même substance que celle qui a été dissoute dans la solution de départ, le poids de ces cristaux germes représentant 2 & 15% du poids total de ladite solution, la dimension de ces cristaux germes en fines particules étant comprise entre 50 et 250 microns et la température de la solution de départ se situant entre 120° F (48,9° C) et 160° F (71,1 °C),
c) la cristallisation complète de la solution de départ ensemencée, cette cristallisation étant obtenue en laissant ladite solution en repos dans un milieu ambiant d'une humidité relative inférieure à 70%, pendant 2 à 72 heures et à une température comprise entre 50° F (10,0° C) et 120° F (48,9° C),
d) la séparation, le séchage et le cas échéant, la fragmentation (en morceaux minuscules) des cristaux ainsi formés.

2. Procédé conforme à la revendication 1, caractérisé par le fait que dans la zone de 50° F (10,0°C) à 120°F (48,9°C), la cristallisation débute à une température élevée et qu'elle se poursuit à des températures plus basses lorsqu'elles est en cours.

3. Procédé, conforme à la revendication 1, caractérisé par la fait que la cristallisation s'effectue à une température de la solution ensemencée de départ, se situant dans la zone comprise entre 50° F (10,0° C) et 90° F (32,2° C).

4. Procédé, conforme à la revendication 1, caractérisé par le fait que la solution de départ est une solution de sirop de céréales, à haute teneur en fructose.

5. Procédé, conforme à la revendication 1, caractérisé par le fait que la solution de départ est une solution de sucre et de fructose contenant du fructose ou un mélange de fructose et de glucose en quantité comprise entre 92 et 94% en poids.

6. Procédé, conforme à la revendication 1, caractérisé par le fait que la cristallisation s'effectue pendant que la solution de départ ensemencée se repose pendant 2 à 72 heures, dans un milieu où !'air ambiant a une humidité relative inférieure à 50%, la solution de départ étant à une température comprise entre 50°F (10,0°C) et 120°F (48,9°C), laquelle température est maintenue constante ou est abaissée dans cette zone de températures, pendant la cristallisation.

7. Procédé, conforme à la revendication 1, caractérisé par le fait que les cristaux germes proviennent d'une solution de départ de la même composition que celle à traiter mais qu'ils ont été obtenus par un procédé appliqué à un moment antérieur.

8. Procédé de fabrication d'une matière anhydre, cristalline, fine et sèche au point de couler comme de l'eau qui ruisselle, à savoir une matière contenant du fructose, à savoir un procédé conforme à la revendication 1, caractérisé par:
a) la préparation d'une solution aqueuse de départ, contenant du fructose ou un mélange de fructose et de glucose en quantité variant de 90 à 95% en poids environ;
b) l'ensemencement au moyen de cristaux germes en particules d'une dimension de 50 à 200 microns;
c) la cristallisation complète de la solution de départ ensemencée, cette cristallisation s'effectuant en laissant ladite solution au repos dans un milieu ambiant d'une humidité relative inférieure à 70% pendant 6 à 72 heures et à une température comprise entre 60° F (15,6° C) et 85° F (29,4° C).

9. Procédé, conforme à la revendication 1 ou 8, caractérisé par le fait que les cristaux séparés sont moulus à une température inférieure à 34°F F (1,1°C) et qu'ils sont ensuite séchés à une teneur en humidité non supérieure à 2%.

10. Procédé, conforme à la revendication 9, caractérisé par le fait que les cristaux moulus sont séchés à une teneur en humidité comprise entre 0,5% et 2% en poids, l'air ambiant étant d'une humidité relative inférieure à 50% et à une température comprise entre 110° F (43,3° C) et 160° F (71,1 ° C).
